# EUROPÄISCHE PATENTANMELDUNG

(11) **EP 0 421 282 A1**
(43) Veröffentlichungstag der Anmeldung: **10.04.1991**
(21) Anmeldenummer: 90118624.7
(22) Anmeldetag: 28.09.1990
(51) Int. Cl.: B63B 3/13

(54) **Aussenschale für ein Wasserfahrzeug, vorzugsweise Unterwasserfahrzeug**

(30) Priorität: 06.10.1989 DE 3933400
(71) Anmelder: TELEFUNKEN SYSTEMTECHNIK GMBH, D-89077 Ulm (DE)
(72) Erfinder: Tegel, Marek, Dr.-Ing., verstorben (DE); Wenzel, Dieter, Dipl.-Ing., W-2081 Haseldorf (DE)
(74) Vertreter: Eisenführ, Speiser & Partner

(57) **Zusammenfassung**

Außenschale (1) für ein Wasserfahrzeug, vorzugsweise Unterwasserfahrzeug, die durch mit ihrer Innenwandung in mechanischer Verbindung stehende Spanten versteift ist. Um das Festigkeitsverhalten zu verbessern, wird vorgeschlagen, daß die Spanten als rohrförmige Bauelemente (2) ausgebildet sind, die direkt an der Innenwandung der Außenschale mechanisch befestigt sind. Es können halbrohrförmige Bauelemente, deren Schnittflächen an der Innenwandung der Außenschale angeordnet sind, vorgesehen sein oder es können rohr- bzw. halbrohrförmige Bauelemente innerhalb der Aussenhülle spiralförmig verlaufen.

## Beschreibung

Die Erfindung betrifft eine Außenschale für ein Wasserzahrzeug gemäß dem Oberbegriff von Anspruch 1.

Es ist allgemein bekannt, die Außenschalen für Wasserfahrzeuge oder Unterwasserfahrzeuge durch Spanten zu versteifen, die üblicherweise als relativ dickwandige Ringscheiben ausgebildet sind. Um die bei Unterwasserfahrzeugen bestehenden Forderungen nach der Verwendung von dünnwandigeren Außenschalen oder nach Erzielung von erhöhten Tauchtiefen, die einen größeren Manövrierfreiraum bieten und als wirksames Mittel gegen die Ortung seitens eines Gegners anzusehen sind, erfüllen zu können, ist es möglich, die Ringscheiben in ihren Abmessungen zu vergroßern. Dieses bringt nachteiligerweise eine Verkleinerung der Innenräume der Unterwasserfahrzeuge mit sich.

Der Erfindung liegt die Aufgabe zugrunde, eine außenschale der eingangs genannten Art mit enem verbesserten Festigkeitsverhalten zu schaffen.

Die Aufgabe wird erfindungsgemäß dadurch gelöst, daß die Spanten als rohrförmige Bauelemente ausgebildet sind, die direkt an der Innenwandung der Außenschale mechanisch befestigt sind.

Die Erfindung bringt vorteilhafterweise eine bessere Ausnutzung der Nutzräume eines Wasserfahrzeuges, vorzugsweise eines Unterwasserfahrzeuges mit sich. So können z. B. de Innenraume der rohrförmigen Spanten als Kraftstofftanks verwendet werden.

Ausgestaltungen der Erfindung sind in den Unteransprüchen 2 bis 5 beschrieben.

In der Zeichnung ist ein Ausführungsbeispiel nach der Erfindung im Schnitt dargestellt, und zwar zeigen:
Fig. 1 einen Ausschnitt einer Außenschale eines Unterwasserfahrzeuges mit mehreren nebeneinanderliegenden halbrohrförmigen Spanten, und
Fig. 2 eine Außenschale mit halbrohrförmigen Spanten, die spiralförmig angeordnet sind.

In Fig. 1 weist die mit 1 bezeichnete Außenschale an ihrer Innenwandung mehrere nebeneinanderliegende halbrohrförmige Bauelemente 2 auf, die beispielsweise aus Metall bestehen können und mit ihren Schnittflächen an die Innenwandung angeschweißt sein können. Wie aus Fig. 2 zu ersehen ist, können die Bauelemente 2 spiralförmig angeordnet sein, wobei die Innenräume einzelner Bauelemente zweckmäßigerweise in Verbindung stehen können. Auch ist die Verwendung nur eines spiralförmig ausgebildeten Bauelementes denkbar.

Es ist möglich, die Innenräume der halbrohrförmigen Bauelemente 2, die auch durch rohrförmige Elemente ersetzt werden können, mit einem Innenüberdruck zu beaufschlagen, wodurch die ausbeulende Wirkung des Umgebungsdruckes neutralisiert werden kann. Die verwendeten Profile als Spanten weisen ein günstigeres Festigkeitsverhalten als die bisher verwendeten scheibenförmigen Spanten auf.

## Patentansprüche

1, Außenschale für ein Wasserfahrzeug, vorzugsweise Unterwasserfahrzeug, die durch mit ihrer Innenwandung in mechanischer Verbindung stehende Spanten versteift ist, dadurch gekennzeichnet, daß die Spanten als rohrförmige Bauelemente (2) ausgebildet sind, die direkt an der Innenwandung der Außenschale (1) mechanisch befestigt sind.

2, Außenschale nach Anspruch 1, gekennzeichnet durch halbrohrförmige Bauelemente (2), deren Schnittflächen an der Innenwandung der Außenschale (1) angeordnet sind.

3, Außenschale nach Anspruch 1 oder 2, dadurch gekennzeichnet, daß die rohr- bzw. halbrohrförmigen Bauelemente (2) innerhalb der Außenhülle (1) spiralförmig verlaufen.

4, Außenschale nach Anspruch 1, 2 oder 3, gekennzeichnet durch mit einem Innenüberdruck beaufschlagte rohr- bzw. halbrohrförmige Bauelemente (2).

5, Außenschale nach einem der Ansprüche 1 bis 4, gekennzeichnet durch Schweißverbindungen zwischen den rohrbzw. halbrohrförmigen Bauelementen (2) und der Innenwandung der Außenschale (1).
